# EUROPÄISCHE PATENTANMELDUNG

(11) **EP 2 974 621 A1**
(43) Veröffentlichungstag der Anmeldung: **20.01.2016**
(21) Anmeldenummer: 15173531.3
(22) Anmeldetag: 24.06.2015
(51) Int. Cl.: A47C 7/72

(54) **MOTORISCH VERSTELLBARES POLSTERMÖBEL**

(30) Priorität: 18.07.2014 DE 102014110115
(71) Anmelder: Rom AG, 4700 Eupen (BE)
(72) Erfinder: Melard, Damien, 4700 Eupen (BE); Falkenberg, Paul, 4700 Eupen (BE)
(74) Vertreter: Kluin, Jörg-Eden

(57) **Zusammenfassung**

Ein motorisch verstellbares Polstermöbel (100) mit einer Polsterung (1), mit einem Bezug (2), mit mindestens einem Schalter (3) zum Betätigen der motorischen Verstellung, wobei der mindestens eine Schalter (3) mindestens einen Einbauschalter (4) umfasst, der verdeckt in das Polstermöbel (100) integriert ist.

## Beschreibung

Die Erfindung betrifft ein motorisch verstellbares Polstermöbel. Motorisch verstellbare Polstermöbel sind bereits bekannt. Beispielsweise zeigt die DE 10 2012 112 905 A1 ein motorisch verstellbares Polstermöbel. Nachteilig bei bekannten motorisch verstellbaren Polstermöbeln ist, dass sie aufwändig herzustellen sind und/oder ihr optisches Erscheinungsbild beeinträchtigt ist.

Die Erfindung hat es sich zur Aufgabe gemacht, ein motorisch verstellbares Polstermöbel zu schaffen, welches hinsichtlich zumindest eines der genannten Nachteile verbessert ist.

Diese Aufgabe wird durch das in Anspruch 1 wiedergegebene motorisch verstellbare Polstermöbel gelöst.

Das erfindungsgemäße motorisch verstellbare Polstermöbel weist eine Polsterung, eine motorische Verstellung und einen Bezug auf. Es ist mindestens ein Schalter zum Betätigen der motorischen Verstellung vorgesehen. Der mindestens eine Schalter umfasst mindestens einen Einbauschalter oder ist durch mindestens einen Einbauschalter gebildet, der verdeckt in das Polstermöbel integriert ist. Der Begriff "verdeckt" bedeutet im Rahmen dieser Druckschrift in diesem Zusammenhang insbesondere, dass der Einbauschalter von außen nicht unmittelbar berührbar ist. Auf diese Weise kann der Einbauschalter, wie bevorzugt, von außen zumindest nahezu unsichtbar angeordnet sein. Das optische Erscheinungsbild des Polstermöbels ist auf diese Weise durch den Einbauschalter nicht beeinträchtigt.

Das Polstermöbel kann beispielsweise ein Sessel oder ein Sofa sein.

Die Polsterung kann Schaum umfassen.

Mit Vorteil ist der Einbauschalter bei gewöhnlicher Nutzung nicht aus dem Polstermöbel herausnehmbar oder herausklappbar.

Der Einbauschalter ist bevorzugt durch den Bezug des Polstermöbels verdeckt. Der Einbauschalter ist bevorzugt innerhalb des Bezuges angeordnet. Mit Vorteil ist der Einbauschalter zwischen Bezug und Polsterung angeordnet.

Der Bezug kann auch als Polsterbezug bezeichnet werden. Der Bezug umfasst bevorzugt Stoff oder ist aus Stoff gebildet.

In der bevorzugten Ausführungsform ist der Einbauschalter ein Druckschalter. Mit einem "Druckschalter" wird im Rahmen dieser Druckschrift insbesondere ein Schalter bezeichnet, bei dem der Schaltvorgang eine Kraftausübung durch den Nutzer voraussetzt, anders als etwa bei einem so genannten "Touchschalter". Der Druckschalter ist bevorzugt ein so genannter Sprungschalter. Der Druckschalter umfasst bevorzugt eine Platine und mindestens einen Drucktastschalter, bevorzugt nach dem Knackfroschprinzip, also mit einer Kraft-Weg-Charakteristik, die eine ausgeprägte Hysterese zeigt. Bevorzugt umfasst der Druckschalter mehrere Drucktastschalter, vorzugsweise vier.

Wenn der Einbauschalter an dem Polstermöbel schwimmend gelagert ist, dann ist eine Voraussetzung für eine besonders kostengünstige Herstellbarkeit des Polstermöbels geschaffen. Mit dem Begriff der schwimmenden Lagerung ist im Rahmen dieser Druckschrift insbesondere gemeint, dass sich der Einbauschalter bei Betätigung verlagern kann. Bevorzugt ist der gesamte Einbauschalter schwimmend gelagert. Bevorzugt weist der Einbauschalter bewegliche Elemente auf, die zu dem übrigen Einbauschalter beweglich sind und der gesamte Einbauschalter ist schwimmend gelagert. Mit Vorteil ist der Einbauschalter durch die Polsterung gelagert. Die auf den Einbauschalter wirkenden Betätigungsreaktionskräfte werden bevorzugt durch die Polsterung bewirkt. Der Schalter kann an der Polsterung anliegen und durch den Bezug an der Polsterung gehalten sein.

Mit Vorteil ist kein Unterbau für den Einbauschalter vorgesehen. Es ist also bevorzugt insbesondere kein starres Element zwischen dem Einbauschalter und dem Gestell des Polstermöbels vorgesehen, das die Betätigungsreaktionskräfte bewirkt. Hierdurch kann die Fertigung vereinfacht sein.

Auch wenn das Polstermöbel ein Gestell aufweist, ist der Einbauschalter also mit Vorteil nicht mit dem Gestell verbunden.

Der Einbauschalter weist mit Vorteil kein Gehäuse auf. Hierdurch ist eine Voraussetzung für eine weitere Kostenersparnis geschaffen. Auch kann der Komfort hierdurch gesteigert sein.

Bevorzugt ist der Einbauschalter in einer Tasche angeordnet. Grundsätzlich ist denkbar, dass diese Tasche innen an dem Bezug angeordnet ist. Bevorzugt ist diese Tasche jedoch nicht unmittelbar an dem Bezug angeordnet.

Wenn der Einbauschalter an einem Einsatz angeordnet ist, der mit Vorteil fest mit dem Polstermöbel verbunden ist, dann kann ein besonders optisch ansprechendes Polstermöbel geschaffen sein. Der Einsatz ist bevorzugt flächenförmig. Der Einsatz ist mit Vorteil biegeschlaff und umfasst etwa Stoff oder Folie, insbesondere Kunststofffolie oder ist hierdurch gebildet. Hierdurch kann er sich harmonisch in das Polstermöbel einfügen.

Der Einsatz ist bevorzugt mit dem Bezug verbunden, bevorzugt vernäht. Mit Vorteil ist der Einsatz so groß, dass er mittels der ohnehin an dem Bezug vorhandenen Nähte einnähbar ist. Der Einsatz ist mit Vorteil ausschließlich mittels versteckter Nähte mit dem Bezug vernäht. Mit dem Begriff "versteckte Nähte" sind im Rahmen dieser Druckschrift insbesondere Nähte gemeint, die entweder ohnehin an dem Bezug erforderlich sind, also für den Nutzer zwar sichtbar sind, aber nicht auf den Einsatz hindeuten oder die an einer für den Nutzer bei gewöhnlicher Nutzung unsichtbaren Stelle, etwa unter dem Polstermöbel, angeordnet sind. Hierdurch wird das optische Erscheinungsbild des Polstermöbels durch den Einbauschalter nicht beeinträchtig und die Fertigung kann vereinfacht sein.

Die Tasche ist bevorzugt an dem Einsatz angeordnet. Die Tasche ist mit Vorteil mit dem Einsatz verbunden, etwa vernäht, verklebt oder verschweißt. In der Ausführungsform, in der der Einsatz aus Folie gebildet ist, ist die Tasche mit Vorteil auf den Einsatz geklebt oder verschweißt. Die Tasche kann aus Folie gebildet sein, insbesondere Kunststofffolie. Mit Vorteil ist die Tasche auf der Innenseite des Einsatzes angeordnet, also der Seite, die bei im Polstermöbel angeordnetem Einsatz nach innen weist. Der Einsatz kann eine Auswölbung - bei einer Folie etwa eine Prägung - aufweisen, in der die Tasche angeordnet ist. Der Einbauschalter ist bevorzugt durch eine Öffnung der Tasche in die Tasche eingesetzt. Die Tasche kann zumindest geringfügig elastisch vorgesehen sein.

Die Tasche weist bevorzugt eine selbstverriegelnde Öffnung auf. Die Tasche kann einen etwa rechteckigen Querschnitt aufweisen. Die Öffnung verläuft bevorzugt schräg an einer Seite der Tasche, bevorzugt nicht über die gesamte Seite. Die Öffnung belässt bevorzugt also einen Rand an der Seite der Tasche, an der sie angeordnet ist. Der Einbauschalter ist bevorzugt schräg durch die Öffnung in die Tasche einschiebbar und in der Tasche geraderichtbar. Nach dem Geraderichten in der Tasche ist der Einbauschalter bevorzugt durch diesen Rand an einem Herausrutschen aus der Tasche gehindert.

Mit Vorteil sind Tasthilfen an dem Polstermöbel vorgesehen, die ein Ertasten des Einbauschalters ermöglichen oder erleichtern. Die Tasthilfen sind mit Vorteil nicht unmittelbar an dem Schalter befestigt. Die Tasthilfen sind bevorzugt, wie der übrige Einbauschalter, verdeckt - insbesondere durch den Bezug - in dem Polstermöbel angeordnet. Mit Vorteil sind die Tasthilfen an dem Einsatz angeordnet, etwa eingelassen. Und der Einbauschalter ist bevorzugt derart an dem Einsatz positioniert, dass die Tasthilfe jeweils über einem Drucktastschalter liegt. Die in den Einsatz eingelassenen Tasthilfen drücken zur Auslösung bevorzugt also auf die unterliegenden Knackfrösche des Einbauschalters. Die Tasthilfen umfassen bevorzugt Nieten. Die Tasthilfen dienen vorzugsweise gleichzeitig der Kraftübertragung auf den Einbauschalter.

In einer Ausführungsform berühren die Tasthilfen den Druckschalter nicht unmittelbar. Die Tasthilfen und der Druckschalter können durch eine Wand der Tasche getrennt sein und diese Wand der Tasche kann bei dem Schaltvorgang durch die Tasthilfen gegen die Drucktastschalter gedrückt sein und diese betätigen.

Mit Vorteil ist in das Polstermöbel keine Ausnehmung - etwa in seiner Polsterung - eingearbeitet, in der der Einbauschalter angeordnet ist. Es hat sich gezeigt, dass hierauf verzichtet werden kann, was die Herstellbarkeit des Polstermöbels erleichtern und den Komfort erhöhen kann.

Der Einbauschalter dient bevorzugt der Auslösung der motorischen Verstellung des Polstermöbels. Bevorzugt weist das Polstermöbel motorische Beschläge auf, die mit dem Einbauschalter betätigbar oder auslösbar sind.

Der Einbauschalter ist bevorzugt nicht in ein Gehäuse von außen in das Gestell des Polstermöbels montiert, sondern bevorzugt, wie bereits erwähnt, in einer Kunststofftasche in den Bezug eingearbeitet. Er ist somit bevorzugt versteckt und besonders flexibel zwischen Bezug und Polsterung platziert. Hierdurch ist der Einbauschalter geschützt angeordnet und es kann der Austausch des Einbauschalters bei einer Funktionsstörung erleichtert sein.

Der Einbauschalter behindert nicht den Sitzkomfort und kann universell, etwa zwischen zwei Sitzen, eingesetzt sein.

Die Erfindung soll nun anhand eines in den Zeichnungen gezeigten Ausführungsbeispiels näher erläutert werden. Es zeigen:
- Fig. 1: eine Draufsicht auf einen Einbauschalter des erfindungsgemäßen Polstermöbels mit Knackfroschauslösung;
- Fig. 2: eine perspektivische Darstellung des Einbauschalters aus Fig. 1 in größerem Maßstab;
- Fig. 3: eine Querschnittsdarstellung des Einbauschalters aus Fig. 1 in etwas größerem Maßstab;
- Fig. 4: eine Seitendarstellung des Einbauschalters aus Fig. 1 in etwas größerem Maßstab;
- Fig. 5: eine Darstellung des Einsatzes mit Blick auf die Rückseite und darauf angeordneter Tasche, sowie in dieser angeordnetem Einbauschalter;
- Fig. 6: eine Darstellung des Einsatzes mit Blick auf die Vorderseite;
- Fig. 7: eine perspektivische Darstellung eines erfindungsgemäßen Polstermöbels;
- Fig. 8: eine schematische Querschnittsdarstellung des Polstermöbels im Bereich des Druckschalters;
- Fig. 9: eine schematische Draufsicht auf eine Tasche.

Die Fig. 1 bis 4 zeigen den Schalter 3, der als Einbauschalter 4, genauer als Druckschalter 5 ausgeführt ist. Der Druckschalter umfasst eine Platine und Drucktastschalter nach dem Knackfroschprinzip. Im gezeigten Ausführungsbeispiel sind vier Drucktastschalter 10, 10', 10", 10'" vorgesehen. Der Druckschalter ist mit einem Kabel 9 versehen. Der Druckschalter 5 weist im gezeigten Ausführungsbeispiel eine Länge L von etwa 9 cm und eine Dicke von etwa 3mm auf. Der Einbauschalter 4 löst die in den Fig. nicht dargestellten motorischen Beschläge des Polstermöbels aus.

Im gezeigten Ausführungsbeispiel ist der Druckschalter 5 an einem Einsatz 6 angeordnet, der unter anderem in den Fig. 5 und 6 gezeigt ist. Der Einsatz 6 ist im gezeigten Ausführungsbeispiel aus faserverstärkter Folie gebildet. Fig. 6 zeigt die im montierten Zustand der Außenseite des Polstermöbels zugewandte Vorderseite dieses Einsatzes 6. Im gezeigten Ausführungsbeispiel weist der Einsatz 6 eine rechteckige Form auf, mit einer längeren Erstreckung E von etwa 20 cm und einer kürzeren Erstreckung K von etwa 15 cm.

Etwa Fig. 5 zeigt, dass auf dem Einsatz 6 eine Tasche T angeordnet ist. Die Tasche ist ebenfalls aus Folie gefertigt. Sie ist mit dem Einsatz 6 verschweißt.

Fig. 7 lässt die verdeckte Integration des Einbauschalters 4 in das Polstermöbel 100 erkennen. Der Einsatz 6 wird direkt in den Bezug 2 eingenäht. In teilweise gestrichelten Linien ist die Position des Einsatzes 6 mit der Tasche T und mit dem Einbauschalter 4 angedeutet. Der Einbauschalter 4 kann von außen nicht unmittelbar berührt werden. Er ist durch den Bezug 2 des Polstermöbels verdeckt. Er ist schwimmend an dem Polstermöbel 100 gelagert. Die von dem Nutzer zur Bewirkung des Schaltvorganges auf den Druckschalter 5 ausgeübten Kräfte werden von der Polsterung 1 des Polstermöbels aufgenommen. Je nach Härte der Polsterung und der Größe der ausgeübten Kräfte wird der Druckschalter 5 während des Schaltvorganges mehr oder weniger stark nach innen in das Polstermöbel verlagert und kehrt danach in seine Ausgangsposition zurück.

Der Einsatz 6 ist mit dem Bezug 2 vernäht. Fig. 7 zeigt auch, dass der Einsatz ausschließlich mittels versteckter Nähte mit dem Bezug 2 vernäht ist, nämlich mittels der ohnehin erforderlichen Nähte N1, N2 des Bezugs 2. Der Verlauf dieser Nähte N1, N2 auf dem Einsatz 6 ist in Fig. 5 und 6 in gestrichelten Linien dargestellt.

Fig. 8 zeigt schematisch eine Querschnittsdarstellung durch das Polstermöbel 100 im Bereich des Druckschalters 5. Es ist erkennbar, dass der Druckschalter 5 in einer Tasche T angeordnet ist, die ihrerseits an dem Einsatz 6 angeordnet ist, der an dem durchgehenden Bezug 2 angeordnet ist. Von der Außenseite A des Polstermöbels ist der Druckschalter 5 nicht zu erkennen (vgl. auch Fig. 7). Der Einsatz 6 liegt also direkt zwischen dem Bezug 2 und dem Polster 1, hier dem Sitzschaum. Zudem ist erkennbar, dass die Tasthilfen 7 in dem Einsatz 6 auf Höhe der Tasche T eingelassen sind, diesen durchgreifen, die Tasche T im gezeigten Ausführungsbeispiel dagegen nicht durchgreifen. Tasthilfen 7 und Druckschalter 5 sind also durch eine Schicht der Tasche getrennt und die Tasche wird bei dem Schaltvorgang durch die Tasthilfen gegen die Drucktastschalter gedrückt und betätigt diese. Die Tasthilfen 7 berühren den Druckschalter 5 also nicht unmittelbar.

Fig. 9 zeigt schematisch die Tasche T eines Ausführungsbeispiels, bei dem die Tasche T eine selbstverriegelnde Öffnung 11 aufweist, durch die der Druckschalter 5 eingeschoben ist. Die Öffnung 11 verläuft schräg und mit gekrümmten Kanten. Sie erstreckt sich nicht über die gesamte Seite der Tasche T sondern belässt einen Rand R, der den Druckschalter 5 in eingeschobenem Zustand an dem Herausrutschen hindert.

### Bezugszeichenliste:

- 100: Polstermöbel
- 1: Polsterung
- 2: Bezug
- 3: Schalter
- 4: Einbauschalter
- 5: Druckschalter
- 6: Einsatz
- 7: Tasthilfen
- 8: Niete
- 9: Kabel
- 10, 10', 10'', 10''': Drucktastschalter
- 11: Öffnung
- A: Außenseite des Polstermöbels
- L: Länge des Einbauschalters
- E: Längere Erstreckung des Einsatzes
- K: Kürzere Erstreckung des Einsatzes
- N1, N2: Nähte
- R: Rand
- T: Tasche

## Patentansprüche

1. Motorisch verstellbares Polstermöbel (100) mit einer Polsterung (1), mit einem Bezug (2), mit mindestens einem Schalter (3) zum Betätigen der motorischen Verstellung, **dadurch gekennzeichnet, dass** der mindestens eine Schalter (3) mindestens einen Einbauschalter (4) umfasst, der verdeckt in das Polstermöbel (100) integriert ist.

2. Polstermöbel nach Anspruch 1, **dadurch gekennzeichnet, dass** der Einbauschalter (4) durch den Bezug (2) verdeckt ist.

3. Polstermöbel nach Anspruch 1 oder 2, **dadurch gekennzeichnet, dass** der Einbauschalter (4) ein Druckschalter (5) ist.

4. Polstermöbel nach einem der Ansprüche 1 bis 3, **dadurch gekennzeichnet, dass** der Einbauschalter (4) an dem übrigen Polstermöbel (100) schwimmend gelagert ist.

5. Polstermöbel nach einem der Ansprüche 1 bis 4, **dadurch gekennzeichnet, dass** das Polstermöbel (100) ein Gestell aufweist und der Einbauschalter (4) nicht mit dem Gestell verbunden ist.

6. Polstermöbel nach einem der Ansprüche 1 bis 5, **dadurch gekennzeichnet, dass** der Einbauschalter (4) kein Gehäuse aufweist.

7. Polstermöbel nach einem der Ansprüche 1 bis 6, **dadurch gekennzeichnet, dass** der Einbauschalter (4) in einer Tasche (T) angeordnet ist.

8. Polstermöbel nach einem der Ansprüche 1 bis 7, **dadurch gekennzeichnet, dass** der Einbauschalter (4) an einem Einsatz (6) angeordnet ist, der fest mit dem übrigen Polstermöbel (100) verbunden ist.

9. Polstermöbel nach einem der Ansprüche 1 bis 8, **dadurch gekennzeichnet, dass** Tasthilfen (7) an dem Polstermöbel (100) vorgesehen sind, die nicht unmittelbar an dem Einbauschalter (4) befestigt sind.
